# EUROPÄISCHE PATENTSCHRIFT

(11) **EP 1 614 604 B1**
(45) Veröffentlichungstag und Bekanntmachung des Hinweises auf die Patenterteilung: **31.05.2006**
(21) Anmeldenummer: 04291710.4
(22) Anmeldetag: 06.07.2004
(51) Int. Cl.: B61L 27/04

(54) **Verfahren zum Umschalten von einem ersten zu einem zweiten Zugsicherungssystem**
Hand over procedure from a first to a second train control system
Procédé de changement entre un premier et un deuxième système de commande de trains

(43) Veröffentlichungstag der Anmeldung: 11.01.2006
(73) Patentinhaber: ALCATEL, 75008 Paris (FR)
(72) Erfinder: Kraft, Erhard, 75428 Illingen (DE)
(74) Vertreter: Rausch, Gabriele

(56) Entgegenhaltungen:
- DE-U- 9 411 793
- US-A- 4 247 897
- US-A- 4 327 415
- GELLERMANN W D ET AL: "LZB 700 - DIE MODERNE ZUGBEEINFLUSSUNG MIT INFORMATIONSUEBERTRAGUNG UEBER DIE FAHRSCHIENEN" SIGNAL + DRAHT, TELZLAFF VERLAG GMBH. DARMSTADT, DE, Bd. 84, Nr. 6, 1. Juni 1992 (1992-06-01), Seiten 158-160,162, XP000297102 ISSN: 0037-4997

## Beschreibung

### Stand der Technik

Die Erfindung betrifft ein Verfahren zum Umschalten von einem ersten zu einem zweiten Zugsicherungssystem, und eine Umschalteinrichtung.

Als Zugsicherungssystem ist das induktive Zugsicherungssystem (Indusi) bekannt, wobei derzeit bei der DB AG das induktive Zugsicherungssystem mit der Bezeichnung PZB 90 angewandt wird. Dieses Zugsicherungssystem besteht aus Fahrzeugeinrichtungen und Streckeneinrichtungen. Es dient zur Überwachung des Fahrers bei halt-zeigenden Signalen oder zur Überwachung der Geschwindigkeit und der zurückgelegten Strecke.

Das europäische Zugkontrollsystem ETCS (European Train Control System) ist ein von Indusi/PZB90 unabhängiges Zugsicherungssystem, das europaweit eingeführt wird.

Wenn beide Zugsicherungssysteme vorhanden sind, muss sichergestellt werden, dass nur eines der beiden aktiv ist, so dass sich die Zugsicherungssysteme nicht gegenseitig beeinflussen, beziehungsweise ausschließen. Weiterhin muss auf das Zugsicherungssystem Indusi/PZB90 umgeschaltet werden können, wenn das Fahrzeug oder die Lokomotive in einen Gleisbereich einfährt, der nur mit Indusi/PZB 90 ausgerüstet ist.

Es ist bekannt, an Ländergrenzen von dem Zugsicherungssystem Indusi auf das Zugsicherungssystem des jeweils anderen Landes umzuschalten.

Aus der DE 94 11 793 U1 ist ein Zugsicherungssystem bekannt, bei dem ein punktförmige und ein linienförmiges Signalisieningssystem verwendet werden, wobei das punktförmige Signalisierungssystem als Rückfallebene für das linieriförmige Signalisierungssystem dient. Solange ein Fahrzeuggerät des linienförmigen Signalisierungssystems in Betrieb ist und ordnungsgemäß arbeitet, schaltet es über bestimmte Steuersignale die Auswertung der Information des punktförmigen Signalisierungssystems unwirksam. Fällt das linienförmige Signalisierungssystem aus, wird eine Zwangsbremsung ausgelöst. Ferner bleiben die Steuersignale aus, die bislang die Auswertung der Informationen des punktförmigen Signalisierungssystems verhindert haben. Die punktförmige Zugbeeinflussung wird daher wirksam und bewirkt ebenfalls die Zwangsbremsung des Zuges.

In der US 4, 247,897 ist beschrieben, dass in zwei CPUs einer Zugsteuerung jeweils ein Programm abläuft, durch das dynamische Toggle-Signale erzeugt werden. Wenn das Toggle-Signal nicht generiert wird, wird ein Reset-Signal generiert und das jeweilige Programm zurückgesetzt. Eine Schaltung gemäß Fig. 5 ist für jedes Freigabesignal vorgesehen, so dass für jedes Freigabesignal ein Ansteuersignal (Reset-Signal) erzeugt werden kann.

### Aufgabe der Erfindung

Aufgabe der vorliegenden Erfindung ist es, ein Verfahren und eine Vorrichtung bereitzustellen, mit denen eine automatische Umschaltung sichergestellt und eine betriebsmäßige Umschaltung ermöglicht wird.

### Gegenstand der Erfindung

Gelöst wird diese Aufgabe durch ein Verfahren zum Umschalten von einem ersten zu einem zweiten Zugsicherungssystem gemäß Patentanspruch 1. Dies bedeutet, dass das zweite Zugsicherungssystem durch das Ansteuersignal passiv gehalten wird, wenn das Ansteuerungssignal erzeugt wird, und das zweite Zugsicherungssystem aktiviert wird, wenn kein Ansteuersignal erzeugt wird bzw. vorhanden ist. Es ist denkbar, anstatt abhängig von dem Vorhandensein des Ansteuersignals das zweite Zugsicherungssystem zu aktivieren bzw. zu passivieren, ein Ansteuersignal mit einem ersten oder zweiten Signalpegel zu erzeugen, wobei abhängig vom Signalpegel das zweite Zugsicherungssystem passiv gehalten oder aktiviert wird.

Es kann vorgesehen sein, dass das zweite Zugsicherungssystem über das Ansteuersignal passiv gehalten wird (Master-Slave-Prinzip), solange die Umschalteinrichtung Signale eines funktionsfähigen ersten Zugsicherungssystems detektiert beziehungsweise derartige Signale fehlerfrei empfängt oder fehlerfrei verarbeitet und das zweite Zugsicherungssystem aktiviert wird, wenn die Umschalteinrichtung kein Signal des funktionsfähigen ersten Zugsicherungssystems detektiert bzw. fehlerhafte Signale empfängt oder fehlerhaft verarbeitet. Dies bedeutet, dass das zweite Zugsicherungssystem automatisch aktiviert wird, wenn Zweifel an der fehlerfreien Funktionsweise des ersten Zugsicherungssystems oder der fehlerfreien Datenübertragung bestehen. Weiterhin ist es denkbar, dass kein Ansteuersignal erzeugt wird, wenn im ersten Zugsicherungssystem aus betrieblichen Gründen die Signale für die Umschalteinrichtung abgeschaltet wurden, also durch die Umschalteinrichtung keine vom ersten Zugsicherungssystem gesendeten Signale empfangen werden. Dadurch kann eine gezielte betriebsmäßige Umschaltung von dem ersten zu dem zweiten Zugsicherungssystem erfolgen. Dies bedeutet, dass das erste Zugsicherungssystem als Master verwendet wird und das zweite Zugsicherungssystem als Slave verwendet wird. Das zweite Zugsicherungssystem wird ausschließlich dann aktiv, wenn das Ansteuersignal unterbrochen wird. Dies bedeutet, dass nur in besonderen Ausnahmefällen beide Zugsicherungssysteme gleichzeitig aktiv sein können. Weiterhin stellt das zweite Zugsicherungssystem eine Sicherung der Kontinuität der Zugsicherung dar, da bei einem Ausfall des ersten Zugsicherungssystems weiterhin ein Zugsicherungssystem zur Verfügung steht. Da das zweite Zugsicherungssystem von dem ersten Zugsicherungssystem über die Umschalteinrichtung angesteuert werden kann, kann vorgesehen sein, dass beim Ausfall einer Komponente in der Ansteuerstrecke des zweiten Zugsicherungssystems, also insbesondere des ersten Zugsicherungssystems, der Signalübertragungseinrichtung oder der Umschalteinrichtung, das zweite Zugsicherungssystem aktiv wird. Dies führt zu einer Offenlegung der Störung für den Lokführer.

Das Ansteuersignal für das zweite Zugsicherungssystem wird erzeugt, indem ein erstes und ein zweites Freigabesignal (Enablesignal) des ersten Zugüberwachungssystems ausgewertet werden. Die Feststellung, ob das erste Zugsicherungssystem fehlerhafte Signale sendet oder die Signale während der Übertragung verfälscht wurden, muss eindeutig und einwandfrei erfolgen. Deshalb ist es vorteilhaft, zwei Signale zu verwenden. Wenn das erste oder zweite Freigabesignal nicht empfangen wird, deutet dies darauf hin, dass entweder ein Zugsicherungsgerät, z.B. das ETCS-Gerät, oder die Datenleitung, über die die Freigabesignale übertragen werden, fehlerhaft ist. Da die Datenleitung Bestandteil des ersten Zugsicherungssystems sein kann und zur einwandfreien Funktion des ersten Zugsicherungssystems notwendig ist, muss auch in diesem Fall das zweite Zugsicherungssystem aktiviert werden. Sollten dennoch beide Zugsicherungssysteme aktiv werden, beispielsweise weil Störungen der Datenleitung, der Umschalteinrichtung oder des Ansteuersignals vorliegen, und eine betriebliche Zwangsbremsung auslösen, erfolgt eine Systemreaktion zur "sicheren" Seite, d.h. es erfolgt in jedem Falle eine Zwangsbremsung des Fahrzeugs oder der Lokomotive. Die Zwangsbremsansteuerungen beider Systeme sind dabei vorteilhafterweise unabhängig voneinander.

Das erste Freigabesignal gibt eine erste Überwachungseinrichtung, insbesondere ein erstes Watchdog-Glied, und das zweite Freigabesignal eine zweite Überwachungseinrichtung, insbesondere ein zweites Watchdog-Glied, der Umschalteinrichtung frei. Die Ausgangssignale der Überwachungseinrichtungen werden logisch verknüpft und entsprechend dem Ergebnis der logischen Verknüpfung, d.h bei einem vorgegebenen Ergebnis der logischen Verknüpfung, wird das Ansteuersignal erzeugt. Durch das erste Freigabesignal wird die erste Überwachungseinrichtung zurückgesetzt. Durch das zweite Freigabesignal wird die zweite Überwachungseinrichtung zurückgesetzt. Die Ausgangssignale der beiden Überwachungseinrichtungen werden beispielsweise durch einen UND-Operator miteinander verknüpft. Aufgrund dieser Verknüpfung wird das Ansteuersignal, vorzugsweise ein pulsbreitenmoduliertes (PBM)-Signal, erzeugt, das an das zweite Zugsicherungssystem übergeben wird. Das zweite Zugsicherungssystem detektiert dieses Signal und schaltet sich passiv. Die Überwachungseinrichtungen stellen dabei Zeitglieder dar, die durch die Freigabesignale in regelmäßigen Abständen zurückgestellt werden müssen. Die regelmäßige Rückstellung ist ein Zeichen dafür, dass das erste Zugsicherungssystem aktiv und einsatzbereit ist. Wird eine der Überwachungseinrichtungen nicht zurückgesetzt, deutet dies auf einen Fehler im ersten Zugsicherungssystem, insbesondere im ersten Zugsicherungsgerät oder in der Datenleitung zwischen dem ersten Zugsicherungsgerät und der Umschalteinrichtung, hin. In diesem Fall ändert sich das Ergebnis der logischen Verknüpfung und wird kein Ansteuersignal erzeugt. Wenn dieser Zustand eintritt, wird das zweite Zugsicherungssystem aktiviert.

Bei einer vorteilhaften Verfahrensvariante ist vorgesehen, dass die erste Überwachungseinrichtung die zweite Überwachungseinrichtung aktiviert. Dies bedeutet, dass die zweite Überwachungseinrichtung nur zurückgestellt werden kann, wenn die erste Überwachungseinrichtung zurückgestellt wurde. Durch diese Maßnahme wird die Zuverlässigkeit der Umschalteinrichtung weiter erhöht.

Besonders vorteilhaft ist es, wenn das Ansteuersignal bei einer Änderung des Ergebnisses der logischen Verknüpfung für eine vorgegebene Zeitspanne nachläuft. Da die zweite Überwachungseinrichtung erst zurückgesetzt werden kann, wenn sie von der ersten Überwachungseinrichtung aktiviert wurde, vergeht eine gewisse Zeitspanne zwischen der Zurücksetzung der ersten Überwachungseinrichtung und der zweiten Überwachungseinrichtung. Während dieser Zeitspanne könnte sich das Ergebnis der logischen Verknüpfung kurzzeitig ändem. Dies darf jedoch nicht zu einer Änderung des Ansteuersignals und zu einer Aktivierung des zweiten Zugsicherungssystems führen. Deshalb ist vorgesehen, dass das Ansteuersignal eine vorgegebene Zeitspanne nachläuft, die vorzugsweise in etwa der Zeitverzögerung zwischen dem Rücksetzen der ersten Überwachungseinrichtung und der zweiten Überwachungseinrichtung entspricht.

Die Aufgabe wird außerdem gelöst durch eine Umschalteinrichtung, mit den Merkmalen des Anspruchs 4. Dabei umfasst das erste Zugsicherungssystem zumindest teilweise die Datenleitung zu der Umschalteinrichtung. Die Datenleitung kann insbesondere als Datenbus, vorzugsweise als MVB (Multifunction Vehicle Bus) oder Profibus ausgebildet sein. Als Ereignis kommt ein Fehler im ersten Zugsicherungssystem, ein Fehler in der Signalübertragung bzw. der Signalverarbeitung oder die betriebsmäßige Abschaltung der die Umschalteinrichtung ansteuernden Signale in Betracht. Tritt demnach ein Fehler im ersten Zugsicherungssystem beziehungsweise in der Datenübermittlung auf, wird das zweite Zugsicherungssystem, das bis zu diesem Zeitpunkt nur in einem Standby-Modus ist, aktiviert. Dies bedeutet einen Rückfall auf die sichere Seite, insbesondere bedeutet dies, dass ein Zug zuverlässig durch das erste Zugsicherungssystem zwangsgebremst werden kann (Störungsreaktion) und das zweite Zugsicherungssystem aktiv geschaltet ist.

Die Überwachungsmittel umfassen eine erste und eine zweite Überwachungseinrichtung, die jeweils von einem ersten und einem zweiten Freigabesignal des ersten Zugüberwachungssystems angesteuert sind, wobei die Ausgangssignale oder Überwachungseinrichtungen durch einen logischen Operator verknüpft sind. Durch die Verknüpfung mit einem logischen Operator wird eine Redundanz geschaffen, so dass das zweite Zugsicherungssystem auf jeden Fall rechtzeitig und ausschließlich dann, wenn das vorgegebene Ereignis eingetreten ist, aktiviert wird.

Besonders bevorzugt ist es, wenn eine Signalerzeugungseinrichtung an den logischen Operator angeschlossen ist. Grundsätzlich ist es denkbar, das Ausgangssignal des logischen Operators direkt für eine Aktivierung beziehungsweise Deaktivierung des zweiten Zugsicherungssystem zu verwenden. Die Verwendung einer Signalerzeugungseinrichtung hat jedoch den Vorteil, dass ein Signal mit einem Signalnachlauf erzeugt werden kann. Dies bedeutet, dass das Signal noch eine gewisse Zeit lang erhalten bleibt, auch wenn sich das Ausgangssignal des logischen Operators verändert. Die Signalerzeugungseinrichtung kann als integrierter Schaltkreis (IC) ausgebildet sein.

Besonders bevorzugt ist es, wenn die erste und die zweite Überwachungseinrichtung miteinander in Verbindung stehen, wobei die erste Überwachungseinrichtung zeitversetzt zum Empfang des ersten Freigabesignals ein Aktivierungssignal an die zweite Überwachungseinrichtung übermittelt. Durch diese Maßnahme wird eine Überwachung der zweiten Überwachungseinrichtung durch die erste Überwachungseinrichtung realisiert. Wenn eines oder beide Freigabesignale nicht empfangen werden, ändert sich das Ausgangssignal des logischen Operators und dadurch - evtl. zeitversetzt - das Ansteuersignal. Das Fehler eines oder beider Freigabesignale ist daher das vorgegebene Ereignis, das zu einer Aktivierung des zweiten Zugsicherungssystems führt.

Vorteilhafterweise weist das erste Zugsicherungssystem einen Datenbus auf und ist die Umschalteinrichtung über eine Schnittstelle an den Datenbus anschließbar. Dies bedeutet, dass die Umschalteinrichtung an verschiedenen Stellen an den Datenbus beziehungsweise an das erste Zugsicherungssystem angeschlossen werden kann. Insbesondere kann vorgesehen sein, dass das erste Zugsicherungssystem als ETCS-System ausgebildet ist und einen Datenbus aufweist und das zweite Zugsicherungssystem als Indusi ausgebildet ist, die an die Umschalteinrichtung angeschlossen ist, die wiederum über eine Schnittstelle an den Datenbus des ETCS-Systems angeschlossen ist. Die erfindungsgemäße Umschalteinrichtung stellt sicher, dass bei Ausfall einer Komponente in der Ansteuerungsstrecke der Indusi das Ansteuersignal, das als PBM-Signal ausgebildet sein kann, ausfällt und die Indusi aktiv wird. Dies bedeutet einen Rückfall auf die sichere Seite. Dabei kann eine Standard-Indusi ohne Neuentwicklung und Zulassung verwendet werden. Die Umschalteinrichtung kann mit geringem Entwicklungsaufwand realisiert werden. Sie kann problemlos über eine Standardschnittstelle an den Datenbus angeschlossen werden. Vorzugsweise agiert das ETCS-System als Master und die Indusi als Slave. Dabei erfolgt durch das ETCS-Gerät über die Umschalteinrichtung eine Ansteuerung der Indusi mittels eines unmodulierten PBM-Signals als Ansteuersignal. Ist das PBM-Signal eingeschaltet (vorhanden), ist die Indusi passiv. Wird das PBM-Signal ausgeschaltet (d.h. ist es nicht vorhanden), wird die Indusi aktiv geschaltet.

## Patentansprüche

1. Verfahren zum Umschalten von einem ersten zu einem zweiten Zugsicherungssystem (1, 9), wobei in Abhängigkeit von durch das erste Zugsicherungssystem (1) gesendeten Signalen durch eine Umschalteinrichtung (8) ein Ansteuersignal (34) für das zweite Zugsicherungssystem (9) erzeugt wird, wobei bei einer Abschaltung oder einem Ausfall des Ansteuersignals (34) das zweite Zugsicherungssystem (9) aktiviert wird und das Ansteuersignal (34) erzeugt wird, indem ein erstes und ein zweites Freigabesignal des ersten Zugsicherungssystems (1) ausgewertet werden, **dadurch gekennzeichnet, dass** das erste Freigabesignal eine erste Überwachungseinrichtung (20) und das zweite Freigabesignal eine zweite Überwachungseinrichtung (21) der Umschalteinrichtung (8) frei gibt, die Ausgangssignale der Überwachungseinrichtungen (20, 21) logisch verknüpft werden und entsprechend dem Ergebnis der logischen Verknüpfung das Ansteuersignal (34) erzeugt wird

2. Verfahren nach Anspruch 1, **dadurch gekennzeichnet, dass** die erste Überwachungseinrichtung (20) die zweite Überwachungseinrichtung (21) aktiviert.

3. Verfahren nach Anspruch 1, **dadurch gekennzeichnet, dass** das Ansteuersignal (34) bei einer Änderung des Ergebnis der logischen Verknüpfung für eine vorgegebene Zeitspanne nachläuft.

4. Umschalteinrichtung (8), die mit einem ersten und zweiten Zugsicherungssystem (1, 9) datentechnisch verbunden ist und Überwachungsmittel zum Überwachen von Signalen des ersten Zugsicherungssystems (1) aufweist, **dadurch gekennzeichnet, dass** die Überwachungsmittel eine erste und eine zweite Überwachungseinrichtung (20, 21) umfassen, die jeweils von einem ersten und einem zweiten Freigabesignal des ersten Zugsicherungssystems (1) angesteuert sind, wobei die Ausgangssignale der Überwachungseinrichtungen (20, 21) durch einen logischen Operator (23) verknüpft sind.

5. Umschalteinrichtung nach Anspruch 4, **dadurch gekennzeichnet, dass** eine Signalerzeugungseinrichtung (24) an den logischen Operator (23) angeschlossen ist.

6. Umschalteinrichtung nach Anspruch 4, **dadurch gekennzeichnet, dass** die erste und die zweite Überwachungseinrichtung (20, 21) miteinander in Verbindung stehen, wobei die erste Überwachungseinrichtung (20) zeitversetz zum Empfang des ersten Freigabesignals ein Aktivierungssignal an die zweite Überwachungseinrichtung (21) übermittelt.

7. Umschalteinrichtung nach Anspruch 4, **dadurch gekennzeichnet, dass** das erste Zugsicherungssystem (1) einen Datenbus (2) aufweist und die Umschalteinrichtung (8) über eine Schnittstelle (5) an den Datenbus (2) anschließbar ist.

## Claims

1. Procedure for handing over from a first to a second train control system (1, 9), a trigger signal (34) for the second train control system (9) being generated by a handover device (8) depending on signals transmitted by the first train control system (1), the second train control system (9) being activated in the event of a switch-off or a failure of the trigger signal (34) and the trigger signal (34) being generated in that a first and a second release signal of the first train control system (1) are evaluated, **characterized in that** the first release signal releases a first monitoring device (20) and the second release signal a second monitoring device (21) of the handover device (8), the output signals of the monitoring devices (20, 21) are logically combined and according to the result of the logic operation the trigger signal (34) is generated.

2. Procedure according to claim 1, **characterized in that** the first monitoring device (20) activates the second monitoring device (21).

3. Procedure according to claim 1., **characterized in that** the trigger signal (34), in the event of a change in the result of the logic operation, runs on for a specified period of time.

4. Handover device (8), which is connected data-technically to a first and second train control system (1, 9) and has monitoring means for monitoring signals of the first train control system (1), **characterized in that** the monitoring means comprise a first and a second monitoring device (20, 21), which are each activated by a first and a second release signal of the first train control system (1), the output signals of the monitoring devices (20, 21) being combined by a logic operator (23).

5. Handover device according to claim 4, **characterized in that** a signal generating device (24) is connected to the logic operator (23).

6. Handover device according to claim 4, **characterized in that** the first and the second monitoring device (20, 21) are connected to one another, the first monitoring device (20) communicating an activation signal to the second monitoring device (21) offset in time to the receipt of the first release signal.

7. Handover device according to claim 4, **characterized in that** the first train control system (1) has a data bus (2) and the handover device (8) is connectable to the data bus (2) via an interface (5).

## Revendications

1. Procédé pour la commutation d'un premier système à un second système de protection automatique des trains (1, 9), un signal d'activation (34) pour le second système de protection automatique des trains (1) étant généré par un dispositif de commutation (8) en fonction de signaux émis par le premier système de protection automatique des trains (1), le second système de protection automatique des trains (9) étant activé dans le cas d'une déconnexion ou d'une défaillance du signal d'activation (34) et le signal d'activation (34) étant généré par le fait qu'un premier et un second signaux d'activation du premier système de protection automatique des trains sont analysés, **caractérisé en ce que** le premier signal de validation libère un premier dispositif de surveillance (20) et le second signal de validation un second dispositif de surveillance (21) du dispositif de commutation, les signaux de sortie des dispositifs de surveillance (20, 21) étant reliés de façon logique et le signal d'activation (34) étant généré en fonction du résultat de la liaison logique.

2. Procédé selon la revendication 1, **caractérisé en ce que** le premier dispositif de surveillance (20) active le second dispositif de surveillance (21).

3. Procédé selon la revendication 1, **caractérisé en ce que** le signal d'activation (34) est décalé dans le cas d'une variation du résultat de la liaison logique pour un laps de temps prédéfini.

4. Dispositif de commutation (8), qui est relié au niveau de la technique de données à un premier et un second systèmes de protection automatique des trains (1, 9), et présente des moyens de surveillance pour la surveillance de signaux du premier système de protection automatique des trains (1), **caractérisé en ce que** les moyens de surveillance comprennent un premier et un second dispositifs de surveillance (20, 21), qui sont activés respectivement par un premier et un second signaux de validation du premier système de protection automatique des trains (1), les signaux de sortie des dispositifs de surveillance (20, 21) étant liés par un opérateur (23) logique.

5. Dispositif de commutation selon la revendication 4, **caractérisé en ce qu'**un dispositif de génération de signal (24) est raccordé à l'opérateur (23) logique.

6. Dispositif de commutation selon la revendication 4, **caractérisé en ce que** le premier et le second dispositifs de surveillance (20, 21) sont en liaison entre eux, le premier dispositif de surveillance (20) transmettant avec un décalage de temps par rapport à la réception du premier signal de validation un signal d'activation au second dispositif de surveillance (21).

7. Dispositif de commutation selon la revendication 4, **caractérisé en ce que** le premier système de protection des trains (1) présente un bus de données (2) et le dispositif de commutation (8) peut être raccordé par une interface (5) au bus de données (2).
